# EUROPÄISCHE PATENTSCHRIFT

(11) **EP 1 080 886 B1**
(45) Veröffentlichungstag und Bekanntmachung des Hinweises auf die Patenterteilung: **08.06.2005**
(21) Anmeldenummer: 00117804.5
(22) Anmeldetag: 18.08.2000
(51) Int. Cl.: B41F 13/00, F24F 3/14

(54) **Verfahren und Anordnung zum Kühlen und Konditionieren von Luft für die Druckmaschinentemperierung**
Method and device for cooling and conditioning of air for the temperature equalization in a printing press
Procédé et dispositif pour rafraîchir et conditionner l'air pour l'équilibrage de température dans une machine à imprimer

(30) Priorität: 03.09.1999 DE 19942118
(43) Veröffentlichungstag der Anmeldung: 07.03.2001
(73) Patentinhaber: Technotrans AG, 48336 Sassenberg (DE)
(72) Erfinder: Prummer, Martin, 49205 Hasbergen (DE)
(74) Vertreter: Schmidt, Horst, Dr.

(56) Entgegenhaltungen:
- EP-A- 0 602 312
- EP-A- 0 713 767
- EP-A- 0 741 011
- DE-A- 2 220 598
- DE-A- 4 307 732
- DE-A- 4 437 099

## Beschreibung

Die Erfindung betrifft ein Verfahren zum Kühlen und Konditionieren von Luft für die Druckmaschinentemperierung sowie eine diesbezügliche Kühl- und Konditionierungsanordnung.

In Druckbetrieben, z.B. Offset-Druckbetrieben, besteht häufig Bedarf nach Kühlung der dort zum Einsatz kommenden Druckmaschinen, z.B. der Druckwalzen, oder von peripheren Gerätschaften. Bei bekannten Kühlanordnungen (z.B. EP-A-713767, EP-A-602312), die mit Kühlluft arbeiten, wird zunächst die Kälteenergie eines in einem Kältemittelumlaufsystem aufbereiteten Kältemittels auf einen flüssigen Kälteenergieträger, z.B. Wasser übertragen und die Kälteenergie mittels der Trägerflüssigkeit zur Druckmaschine zum Wärmeaustausch mit der zur Walzenkühlung herangezogenen Luft transportiert. Derartige Anordnungen haben einen aufwendigen Aufbau, sind demgemäss teuer und haben ihr Haupteinsatzgebiet in Fällen, bei denen neben der Walzenkühlung auch andere Aggregate, wie Feuchtmittelauftragswerke bei einer grösseren Anzahl von Druckmaschinen gekühlt werden müssen. Bekannt sind auch Walzenkühlanordnungen (DE-A-4307732), bei denen die Luft direkt durch ein Kältemittel auf eine geeignete Temperatur gekühlt und zu einer Walzenblaskühlvorrichtung transportiert wird. Hier ist die Energiebilanz verbesserungsbedürftig, da der Verbrauch an Primärenergie relativ hoch ist. Allgemein ist es bei der Raumklimatisierung bekannt (DE-A-4437099), Abluft mit Aussenluft zu mischen und das Gemisch in einem Kühlwäscher mit By-Passfunktion zu konditionieren. Der Kühlwäscher dient zur Kühlung und Befeuchtung der Luft.

Der Erfindung liegt die Aufgabe zugrunde, ein Verfahren und eine Anordnung zur zwischenträgerfreien Druckmaschinenkühlung mittels auf einen gewünschten Feuchtigkeitsgehalt entfeuchteter Luft bei verbesserter Nutzung von Primärenergie und verbesserter Temperaturregelmöglichkeit zu schaffen.

Diese Aufgabe wird durch die Merkmale der Patentansprüche 1 und 5 gelöst. Bei der Erfindung wird demzufolge nicht die gesamte in einem Luftumlaufsystem strömende Luft auf einmal in eine wärmeaustauschende Beziehung zu einem Kältemittel gebracht, sondern nur ein Teilluftstrom, indem dieser mit relativ geringem Energieeinsatz zur Entfeuchtung auf eine Temperatur nahe dem Taupunkt gekühlt wird. Der so konditionierte Teilluftstrom wird anschliessend mit dem verbleibenden Luftstrom wieder zu einem Gesamtluftstrom zusammengesetzt, der dadurch eine Mischtemperatur und einen Mischfeuchtigkeitsgehalt erhält, die beide gewünschten Sollwerten entsprechen können. Bei Bedarf kann der vorgekühlte Gesamtluftstrom jedoch auch in einem nachfolgenden Schritt erneut in eine wärmeaustauschende Beziehung zu dem Kältemittel gebracht werden, um eine gewünschte Solltemperatur zu erhalten. Die Einbringung von Kälteenergie, zunächst in eine geringe und nur bei Bedarf in eine grössere Luftmenge erlaubt einen gezielt bedarfsorientierten Betrieb der Kühlanordnung mit entsprechend verringertem Einsatz an Primärenergie. Auch ist die Einhaltung einer gewünschten Temperatur der Kühlluft mit engen Abweichungstoleranzen von einem Sollwert möglich. Gleichzeitig kann anders als bei der bekannten Kühlung nunmehr mit konditionierter, d.h. gezielt auf einen gewünschten Feuchtigkeitsgehalt gebrachter Kühlluft gekühlt wird. Vorteilhafte Weiterbildungen der Erfindung sind in den Unteransprüchen aufgeführt.

Die Erfindung wird nachfolgend anhand der Zeichnung, die ein Schaltbild einer Luftkühlungs- und -konditionierungsanordnung gemäss einer Ausführungsform der Erfindung zeigt, näher erläutert.

Die Anordnung nach der Erfindung umfasst ein Kältemittelumlaufsystem, das in der Zeichnung das allgemeine Bezugszeichen 1 trägt, und ein Luftumlaufsystem mit dem allgemeinen Bezugszeichen 2. Das Kältemittelumlaufsystem ist in ein Haupt- und Nebenumlaufsystem unterteilt. Das Hauptumlaufsystem umfasst in an sich bekannter Weise, in Strömungsrichtung hintereinander angeordnet, einen Verdichter 3, einen Kondensator 6, der, wie mit dem Pfeil X angedeutet ist, von einem nicht gezeigten Gebläse mit Umgebungsluft zur Kühlung beaufschlagt werden kann, einen Kältemittelsammler 7, ein Schauglas 8, einen Kältemittelfilter 9, ein Absperrventil 10, bei dem es sich um ein Magnetventil handeln kann, ein Expansionsventil 11 sowie eine vom Kältemittel durchströmte sekundäre Wärmetauscheinrichtung 23 im Luftumlaufsystem 2, worauf später noch näher eingegangen wird.

Ein Niederdruckschalter 4 erfasst den Druck an der Ansaugseite des Verdichters 3 und ein Hochdruckschalter 5 an dessen Ausstossseite. Abstromseitig des Hochdruckschalters 5 ist an das Hauptumlaufsystem eine Rückführ- oder Bypassleitung 12 angeschlossen, die in Strömungsrichtung hintereinander angeordnet ein Absperrventil 13, bei dem es sich um ein Magnetventil handeln kann, und ein Durchsatzregelventil 14 enthält. Die Bypassleitung 12 mündet an einer Stelle abstromseitig des Expansionsventiles 11 in das Hauptumlaufsystem ein. Das Regelventil 14 wird in Abhängigkeit von dem Druck an der Ansaugseite des Verdichters 3 gesteuert und erhält ein für den Druck kennzeichnendes Signal über eine ansaugseitig des Verdichters 3 vom Hauptumlaufsystem abgezweigte Druckzuführleitung 15. Die Kältemittelrückführung über die Bypassleitung 12 dient dem Zweck, einen Teil des am Ausgang des Verdichters 3 anstehenden, unter hohem Druck befindlichen, gasförmigen Kältemittels abzuzweigen und an die Ansaugseite des Verdichters zurückzuführen, um an der Ansaugseite des Verdichters einen bestimmten für dessen Funktion erforderlichen Ansaugdruck unter allen Betriebsbedingungen aufrechtzuerhalten. Insbesondere wird mit dieser Massnahme vermieden, dass der Ansaugdruck unter einen minimalen Wert abfallen kann, der zu einer Schädigung des Verdichters führen kann. Die Menge an rückgeführtem Kältemittel kann mittels des Regelventiles 14 eingestellt werden. Die Rückführung des Kältemittels in das Haupumlaufsystem abstromseitig des Expansionsventiles 11 verhindert eine Überhitzung des Verdichters 3, indem das zurückgeführte Kältemittel zunächst die sekundäre Wärmetauscheinrichtung 23 durchströmen muss, bevor es zur Ansaugseite des Verdichters 3 gelangt. Obschon die Rückführung von Kältemittel aus den erwähnten Gründen vorteilhaft ist, kann, wenn erwünscht, auf eine derartige Rückführung auch verzichtet werden.

Das Luftumlaufsystem 2 umfasst in einem Luftkanal 22 in Strömungsrichtung hintereinander angeordnet, die sekundäre Wärmetauscheinrichtung 23, ein Gebläse 24, eine Luftbefeuchtungseinrichtung 25, eine Heizeinrichtung 26, einen Temperatur/Feuchtigkeitssensor 27, einen Lufteintritt (nicht bezeichnet) in eine Druckmaschine 31 und einen Luftaustritt (ebenfalls nicht bezeichnet) aus der Druckmaschine 31 und einen Luftfilter 28. Bei der Befeuchtungseinrichtung 25 kann es sich um irgendeine geeignete Einrichtung zum Einführen eines flüssigen Feuchtmittels in den Luftstrom handeln, z.B. eine Dampferzeugungseinrichtung oder eine Sprühdüse. Ebenfalls grundsätzlich konventioneller Art kann die Heizeinrichtung 26 sein, bei der es sich beispielweise um eine elektrische Heizeinrichtung handeln kann. Der Luftfilter 28 hat die Aufgabe, Fremdpartikel aus dem Luftstrom abstromseitig der Druckmaschine 31 auszufiltern. Ausserdem kann der Filter 28 ausgebildet sein, um Ozonbestandteile aus der Luft auszufiltern.

Erfindungsgemäss ist ein in der Zeichnung bei 29 angedeuteter kurzer Abschnitt des Luftkanals 22 aufstromseitig der sekundären Wärmetauscheinrichtung 23 durch eine Trennwand 30 in Strömungsrichtung unterteilt, so dass ein Paar axiale, gegeneinander abgegrenzte Durchströmungskanäle gebildet werden, durch die ein ankommender Gesamtluftstrom L_{G} vorübergehend in zwei Teilluftströme L₁ und L₂ aufgeteilt wird. Der Durchlassquerschnitt und Durchlassströmungswiderstand der Strömungskanäle können im wesentlichen gleich sein, es können jedoch auch Strömungskanäle mit unterschiedlichem Durchlassquerschnitt und/oder - strömungswiderstand vorgesehen werden, so dass Teilluftströme L₁ und L₂ von unterschiedlichen Volumina gebildet werden.

In einem der Strömungskanäle, in der Zeichnung der dem Teilluftstrom L₂ zugeordnete Strömungskanal, ist eine primäre Wärmetauscheinrichtung 19 angeordnet, die von dem Kältemittel in einem Nebenumlaufsystem des Kältemittelumlaufsystems 1 durchströmt wird, um die Luft des Teilluftstromes L₂ zu kühlen. Insbesondere erfolgt die Kühlung des Teilluftstromes L₂ auf eine Temperatur, die nahe am oder beim Taupunkt der Luft liegt, so dass die in der Luft des Teilluftstromes L₂ befindliche Feuchtigkeit ausgeschieden wird und der Teilluftstrom L₂ abstromseitig der primären Wärmetauscheinrichtung 19 nicht nur eine niedrige Temperatur sondern auch einen reduzierten Restfeuchtigkeitsgehalt aufweist. Dagegen verbleiben die Temperatur und der Feuchtigkeitsgehalt des anderen Teilluftstromes L₁ unverändert, da dieser den Luftkanalabschnitt 29 unbehandelt verlässt.

Das die primäre Wärmetauscheinrichtung 19 mit Kältemittel versorgende Nebenumlaufsystem umfasst eine Leitung 16, die an einer Stelle aufstromseitig des Absperrventiles 10 vom Hauptumlaufsystem des Kältemittelumlaufsystems 1 abzweigt. In der Leitung 16 sind in Strömungsrichtung aufstromseitig der primären Wärmetauscheinrichtung 19 hintereinander angeordnet ein Absperrventil 17, bei dem es sich um ein Magnetventil handeln kann, und ein Expansionsventil 18. Das aus der primären Wärmetauscheinrichtung 19 austretende Kältemittel wird über eine Leitung 20 in eine Leitung 21 des Hauptumlaufsystems abstromseitig der sekundären Wärmetauscheinrichtung 23 zurückgeführt.

Die wie vorbeschrieben aufgebaute Anordnung arbeitet wie folgt.

Die aus der Druckmaschine 31 austretende Luft mit der Gesamtluftmenge L_{G} wird im Filter 28 von Fremdstoffen und/oder Ozon gereinigt und gelangt danach in den Abschnitt 29 des Luftkanals 22, wo die Gesamtluftmenge L_{G} in die zwei Teilluftströme L₁ und L₂ unterteilt wird. Während der Teilluftstrom L₁ den Abschnitt 29 unbehandelt passiert, strömt der Teilluftstrom L₂ durch die primäre Wärmetauscheinrichtung 19 und wird auf eine Temperatur an oder nahe dem Taupunkt gekühlt und bis auf eine Restfeuchtigkeit getrocknet. Abstromseitig des Kanalabschnittes 29 werden die Teilluftströme L₁, L₂ wieder zu einem Gesamtluftstrom zusammengeführt, der nunmehr jedoch eine geringere Feuchtigkeit und eine niedrigere Temperatur hat als der Gesamtluftstrom aufstromseitig des Kanalabschnittes 29, indem er eine Mischung aus der Temperatur und dem Feuchtigkeitsgehalt der Teilluftströme L₁, L₂ darstellt. Falls die Mischtemperatur des Gesamtluftstroms aufstromseitig der sekundären Wärmetauscheinrichtung 23 nicht einer gewünschten Solltemperatur entsprechen sollte, kann eine weitere Temperaturabsenkung in der sekundären Wärmetauscheinrichtung 23 vorgenommen werden, indem der Gesamtluftstrom darin in wärmetauschender Beziehung zum Kältemittel des Hauptumlaufsystems gebracht wird.

Das Gebläse 24 sorgt für einen geeigneten Luftdurchsatz durch den Luftkanal 22. Falls der Feuchtigkeitsgehalt der die Wärmetauscheinrichtung 23 verlassenden Gesamtluftmenge niedriger als ein gewünschter Sollwert ist, kann mittels der Befeuchtungseinrichtung 25 durch Einsprühen eines Feuchtmittels, wie Wasser, der Feuchtigkeitsgehalt der gekühlten Gesamtluftmenge auf den gewünschten Sollwert gebracht werden. Falls die Temperatur der gekühlten Gesamtluftmenge zu niedrig ist, kann eine Temperaturerhöhung mittels der Heizeinrichtung 26 erzielt werden, bevor die Luft der Druckmaschine 31 zugeführt wird. Die Temperatur und der Feuchtigkeitsgehalt der Luft am Einlass in die Druckmaschine 31 wird mittels des Temperatur/Feuchtigkeitssensors 27 erfasst, der ein Signal an eine Steuereinrichtung 32 liefert, von der Stellsignale an das Absperrventil 10 des Hauptumlaufsystems zum Ein- und Ausschalten der sekundären Wärmetauscheinrichtung 23, an das Absperrventil 17 des Nebenumlaufsystems zum Ein- und Ausschalten der primären Wärmetauscheinrichtung 19, an die Befeuchtungseinrichtung 25 und an die Heizeinrichtung 26 geliefert werden, um diese Teile einzeln oder in der Gesamtheit so anzusteuern, dass die gewünschten Sollwerte für die Temperatur und den Feuchtigkeitsgehalt eingestellt werden

Bei der vorbeschriebenen Ausführungsform der Erfindung wird die Einstellung einer bestimmten niedrigen Temperatur durch die Wirkung eines Paares Wärmetauscheinrichtungen 19, 23 bewerkstelligt, die beide vom gleichen Kältemittel des Kältemittelumlaufsystems 1 durchströmt werden.

## Patentansprüche

1. Verfahren zum Kühlen und Konditionieren von Luft für die Druckmaschinentemperierung, bei dem die Luft in einem Luftumlaufsystem (2) zur Kühlung in eine wärmeaustauschende Beziehung zu einem Kältemittel in einem Kältemittelumlaufsystem (1) gebracht wird, **dadurch gekennzeichnet, dass** ein Teilluftstrom (L₂) aus dem Gesamtluftstrom (L_{G}) im Luftumlaufsystem (2) gebildet wird, der Teilluftstrom durch die Einwirkung des Kältemittels auf eine Temperatur an oder nahe dem Taupunkt gekühlt wird, um eine Entfeuchtung des Teilluftstromes zu bewirken, und der entfeuchtete, gekühlte Teilluftstrom anschliessend dem restlichen unbehandelten Teil (L₁) des Gesamtluftstromes an einer Stelle des Luftumlaufsystems abstromseitig der Aufteilungsstelle (30) wieder zugeführt wird.

2. Verfahren nach Anspruch 1, **dadurch gekennzeichnet, dass** der gekühlte Gesamtluftstrom zur weiteren Kühlung auf eine bestimmte Temperatur, die gleich oder höher als die Taupunkttemperatur und gleich oder tiefer als eine Solltemperatur ist, abstromseitig der Aufteilungsstelle (29) erneut in eine wärmeaustauschende Beziehung zu dem Kältemittel im Kältemittelumlaufsystem (1) gebracht wird.

3. Verfahren nach Anspruch 1 oder 2, **dadurch gekennzeichnet, dass** der gekühlte Gesamtluftstrom abstromseitig der Aufteilungsstelle (29) auf einen bestimmten Feuchtigkeitsgehalt befeuchtet wird.

4. Verfahren nach einem der vorhergehenden Ansprüche, **dadurch gekennzeichnet, dass** der gekühlte Gesamtluftstrom abstromseitig der Aufteilungsstelle (29) auf eine bestimmte Solltemperatur erwärmt wird.

5. Anordnung zur Kühlung und Konditionierung von Luft für die Druckmaschinentemperierung, mit einem Kältemittelumlaufsystem (1) und einem Luftumlaufsystem (2), die über wenigstens eine Wärmetauscheinrichtung (19) zum Wärmeaustausch zwischen dem Kältemittel des Kältemittelumlaufsystems und der Luft des Luftumlaufsystems miteinander verknüpft sind, **dadurch gekennzeichnet, dass** das Luftumlaufsystem (2) längs eines Aufteilungsabschnittes (29) zur Schaffung von gegeneinander abgegrenzten Teilluftströmen (L₁,L₂) unterteilt ist, wobei die Wärmetauscheinrichtung (19) zum Wärmeaustausch mit nur einem der Teilluftströme angeordnet ist, und wobei die Teilluftströme abstromseitig des Aufteilungsabschnittes wieder zusammenführbar sind, und dass abstromseitig des Aufteilungsabschnittes (29) im Luftumlaufsystem (2) eine weitere Wärmetauscheinrichtung (23) zum Wärmeaustausch zwischen dem Kältemittel und dem Gesamtluftstrom des Luftumlaufsystems vorgesehen ist, wobei das Kältemittelumlaufsystem ein Hauptumlaufsystem (1) und ein Nebenumlaufsystem (16-20) umfasst, wobei eines der Systeme mit der einen Wärmetauscheinrichtung (19) und das andere mit der weiteren Wärmetauscheinrichtung (23) verbunden ist.

6. Anordnung nach Anspruch 5, **dadurch gekennzeichnet, dass** die eine Wärmetauscheinrichtung (19) vom Kältemittel des Nebenumlaufsystems (16-20) durchströmt ist.

7. Anordnung nach Anspruch 5 oder 6 , **dadurch gekennzeichnet, dass** das Nebenumlaufsystem (16-20) aufstromseitig eines Expansionsventiles (11) des Hauptumlaufsystems (1) und abstromseitig der weiteren Wärmeaustauscheinrichtung (23) an das Hauptumlaufsystem angeschlossen ist.

8. Anordnung nach einem der Ansprüche 5 bis 7, **dadurch gekennzeichnet, dass** das Kältemittelumlaufsystem (1) in an sich bekannter Weise einen Verdichter (3), einen Kondensator (6), einen Kältemittelsammler (7) und ein Expansionsventil (11) umfasst, die in Strömungsrichtung hintereinander angeordnet sind, und dass zwischen dem Verdichter und dem Kondensator eine Rückführleitung (12) zur Rückführung eines Teiles des gasförmigen Kältemittels am Auslass des Verdichters in das Kältemittelumlaufsystem abstromseitig des Expansionsventiles abgezweigt ist.

9. Anordnung nach Anspruch 8, **dadurch gekennzeichnet, dass** die Rückführleitung (12) ein in Abhängigkeit vom Ansaugdruck des Verdichters (3) gesteuertes Regelventil (14) umfasst.

10. Anordnung nach einem der Ansprüche 5 bis 9, **dadurch gekennzeichnet, dass** im Luftumlaufsystem (2) abstromseitig der einen bzw. beider Wärmetauscheinrichtung(en) (19,23) in Strömungsrichtung eine Befeuchtungseinrichtung (25) vorgesehen ist.

11. Anordnung nach Anspruch 10, **dadurch gekennzeichnet, dass** abstromseitig der einen bzw. beider Wärmetauscheinrichtung(en) (19,23) ferner eine Heizeinrichtung (26) vorgesehen ist.

12. Anordnung nach einem der Ansprüche 5 bis 11, **dadurch gekennzeichnet, dass** eine Steuereinrichtung (32) zur Steuerung des Betriebs eines oder mehrerer der die Wärmetauscheinrichtungen (19,23), die Befeuchtungseinrichtung (25) und die Heizeinrichtung (26) umfassenden Einrichtungen in Abhängigkeit von der mittels eines Sensors (27) aufstromseitig der Druckmaschine ermittelten Temperatur und dem Feuchtigkeitsgehalt der gekühlten und konditionierten Gesamtluftstömung vorgesehen ist.

## Claims

1. A method of cooling and conditioning air for controlling the temperature of a printing machine, in which the air in an air circulating system (2) for cooling is brought into a heat exchanging relationship with a refrigerant in a refrigerant circulating system (1), **characterized by** forming a partial air flow (L₂) from the total air flow (L_{G}) in said air circulating system (2), cooling the partial air flow by means of the refrigerant to a temperature at or close to the dew point for causing a dehumidification of the partial air flow, and then re-supplying the dehumidified cooled partial air flow to the remaining untreated portion (L₁) of the total air flow at a location of the air circulating system downstream of the dividing location (30).

2. The method according to claim 1, **characterized** for further cooling the cooled total air flow to a predetermined temperature equal to or higher than the dew point temperature and equal to or lower than a desired temperature the cooled total air flow is brought once more into heat exchanging relationship with the refrigerant in the refrigerant circulating system (1) downstream of the dividing location (29).

3. The method according to claim 1 or 2, **characterized by** humidifying the cooled total air flow to a predetermined moisture content downstream of the dividing location (29).

4. The method according to anyone of the preceding claims, **characterized by** heating the cooled total air flow to a predetermined desired temperature downstream of the dividing location (29).

5. A device for cooling and conditioning air for controlling the temperature of a printing machine, comprising a refrigerant circulating system (1) and an air circulating system (2), said systems being linked with each other by at least one heat exchanging means (19) for exchanging heat between the refrigerant of the refrigerant circulating system and the air of the air circulating system, **characterised in that** said air circulating system (2) is divided along a division section (29) for producing partial air flows (L₁, L₂) separated from each other, said heat exchanging means (19) being arranged for exchanging heat with only one of said partial air flows, and said partial air flows being adapted to be reunited downstream of the dividing section, and **in that** a further heat exchanging means (23) for exchanging heat between the refrigerant and the total air flow of the air circulating system is provided in the air circulating system (2) downstream of the division section (29), said refrigerant circulating system comprising a main circulating system (1) and an auxiliary circulating system (16-20), one of said systems being connected to said one heat exchanging means (19) and the other to said further heat exchanging means (23).

6. The device according to claim 5, **characterized in that** the refrigerant in the auxiliary circulating system (16-20) is directed through said one heat exchanging means (19).

7. The device according to claim 5 or 6, **characterized in that** said auxiliary circulating system (16-20) is connected to said main circulating system upstream of an expansion valve (11) of the main circulating system (1) and downstream of said further heat exchanging means (23).

8. The device according to anyone of the claims 5 to 7, **characterized in that** said refrigerant circulating system (1) comprises, in a manner known per se, a compressor (3), a condenser (6), a refrigerant collector (7), and an expansion valve (11) disposed one after another in the direction of flow, and **in that** a return line (12) is branched off between the compressor and the condenser for returning a portion of gaseous refrigerant at the outlet of the compressor into the refrigerant circulating system downstream of the expansion valve.

9. The device according to claim 8, **characterized in that** said return line (12) includes a regulating valve (14) controlled in dependence on the intake pressure of the compressor (3).

10. The device according to anyone of the claims 5 to 9, **characterized in that** a humidifying means (25) is provided in the direction of flow in the air circulating system (2) downstream of said one heat exchanging means or both of said heat exchanging means (19, 23), respectively.

11. The device according to claim 10, further **characterized in that** a heating means (26) is provided downstream of said one heat exchanging means or both of said heat exchanging means (19, 23), respectively.

12. The device according to anyone of the claims 5 to 11, **characterized by** a control means (32) for controlling the operation of one or more of the means including the heat exchanging means (19,23), the humidifying means (25) and the heating means (26) in dependence on the temperature and the moisture content of the cooled and conditioned total air flow detected by means of a sensor (27) upstream of the printing machine.

## Revendications

1. Procédé pour refroidir et conditionner l'air pour le contrôle de la température d'une machine à imprimer, selon lequel, en vue de son refroidissement, l'air contenu dans un système de circulation d'air (2) est mis dans une relation d'échange de chaleur avec un agent réfrigérant contenu dans un système de circulation d'agent réfrigérant (1), **caractérisé par le fait qu'**il est formé un courant d'air partiel (L₂) à partir du courant d'air total (L_{G}) dans le système de circulation d'air (2), que le courant d'air partiel est refroidi sous l'effet de l'agent réfrigérant à une température égale ou proche du point de rosée afin de provoquer une déshumidification du courant d'air partiel, et que le courant d'air partiel déshumidifié et refroidi est ramené à la partie restante non traitée (L₁) du courant d'air total en un point du système de circulation d'air situé en aval du point de partage (30).

2. Procédé selon la revendication 1, **caractérisé par le fait que**, en vue d'un nouveau refroidissement à une certaine température qui est égale ou supérieure à la température de point de rosée et égale ou inférieure à une température de consigne, le courant d'air total refroidi est de nouveau mis dans une relation d'échange de chaleur avec l'agent réfrigérant du système de circulation d'agent réfrigérant (1) en aval du point de partage (29).

3. Procédé selon la revendication 1 ou 2, **caractérisé par le fait que** le courant d'air total refroidi est humidifié à une certain degré d'humidité en aval du point de partage (29).

4. Procédé selon l'une des revendications précédentes, **caractérisé par le fait que** le courant d'air total refroidi est réchauffé à une certaine température de consigne en aval du point de partage (29).

5. Dispositif pour refroidir et conditionner l'air pour le contrôle de la température d'une machine à imprimer, avec un système de circulation d'agent réfrigérant (1) et un système de circulation d'air (2) qui sont en connexion l'un avec l'autre par au moins un dispositif d'échange de chaleur (19) pour l'échange de chaleur entre l'agent réfrigérant du système de circulation d'agent réfrigérant et l'air du système de circulation d'air, **caractérisé par le fait que** le système de circulation d'air (2) est divisé le long d'une section de partage (29) en vue de créer des courants d'air partiels (L₁, L₂) délimités l'un par rapport à l'autre, le dispositif d'échange de chaleur (19) pour l'échange de chaleur n'étant disposé qu'avec un des courants d'air partiels et les courants d'air partiels pouvant de nouveau être réunis en aval de la section de partage, et qu'il est prévu en aval de la section de partage (29) dans le système de circulation d'air (2) un autre dispositif d'échange de chaleur (23) pour l'échange de chaleur entre l'agent réfrigérant et le courant d'air total du système de circulation d'air, le système de circulation d'agent réfrigérant comprenant un système de circulation principal (1) et un système de circulation secondaire (16-20), un des systèmes étant en communication avec le dispositif d'échange de chaleur (19) et l'autre avec l'autre dispositif d'échange de chaleur (23).

6. Dispositif selon la revendication 5, **caractérisé par le fait que** le dispositif d'échange de chaleur (19) est traversé par l'agent réfrigérant du système de circulation secondaire (16-20).

7. Dispositif selon la revendication 5 ou 6, **caractérisé par le fait que** le système de circulation secondaire (16-20) est raccordé au système de circulation principal en amont d'un détendeur (11) et en aval de l'autre dispositif d'échange de chaleur (23).

8. Dispositif selon l'une des revendications 5 à 7, **caractérisé par le fait que** le système de circulation d'agent réfrigérant (1) comprend de manière connue un compresseur (3), un condenseur (6), un accumulateur d'agent réfrigérant (7) et un détendeur (11) qui sont disposés l'un derrière l'autre dans le sens d'écoulement et qu'entre le compresseur et le condenseur une ligne de retour (12) pour le retour d'une partie de l'agent réfrigérant gazeux est dérivée à la sortie du compresseur dans le système de circulation d'agent réfrigérant en aval de détendeur.

9. Dispositif selon la revendication 8, **caractérisé par le fait que** la ligne de retour (12) comprend une vanne de régulation (14) commandée en fonction de la pression d'aspiration du compresseur (3).

10. Dispositif selon l'une des revendications 5 à 9, **caractérisé par le fait qu'**il est prévu dans le système de circulation d'air (2) un dispositif d'humidification (25) en aval de l'un ou des deux dispositif(s) d'échange de chaleur (19, 23) dans le sens d'écoulement.

11. Dispositif selon la revendication 10, **caractérisé par le fait qu'**il est prévu en outre un dispositif de chauffage (26) en aval de l'un ou des deux dispositif(s) d'échange de chaleur (19, 23).

12. Dispositif selon l'une des revendications 5 à 11, **caractérisé par le fait qu'**il est prévu un dispositif de commande (32) pour commander le fonctionnement d'un ou plusieurs des dispositifs comprenant les dispositifs d'échange de chaleur (19, 23), le dispositif d'humidification (25) et le dispositif de chauffage (26) en fonction de la température déterminée au moyen d'un capteur (27) en amont de la machine à imprimer et du degré d'humidité du courant d'air total refroidi et conditionné.
